# EUROPÄISCHE PATENTSCHRIFT

(11) **EP 1 512 632 B1**
(45) Veröffentlichungstag und Bekanntmachung des Hinweises auf die Patenterteilung: **28.03.2007**
(21) Anmeldenummer: 04020005.7
(22) Anmeldetag: 24.08.2004
(51) Int. Cl.: B65B 59/04, B65B 3/00, A61J 3/07

(54) **Vorrichtung zum Befüllen von Behältnissen, wie insbesondere von Hartgelatinekapseln**
Device for filling containers, in particular hard gelatine capsules
Dispositif pour remplir des conteneurs, en particulier des capsules en gelatine dure

(30) Priorität: 03.09.2003 DE 20313807 U
(43) Veröffentlichungstag der Anmeldung: 09.03.2005
(73) Patentinhaber: Harro Höfliger Verpackungsmaschinen GmbH, 71573 Allmersbach im Tal (DE)
(72) Erfinder: Wurst, Reiner, 71549 Auenwald (DE); Mezger, Markus, 71691 Freiberg (DE)
(74) Vertreter: Müller, Hans

(56) Entgegenhaltungen:
- EP-A- 1 170 212
- DE-A1- 19 920 479
- DE-U1- 9 004 208
- US-A- 4 089 152
- US-A- 4 343 130
- US-A- 5 885 411
- US-A1- 2002 069 616

## Beschreibung

### TECHNISCHES GEBIET

Die Erfindung betrifft eine Vorrichtung gemäß dem Oberbegriff des Anspruchs 1 (bekannt aus DE-U-9004208 oder EP-A-1170212), mit der Hartgelatinekapseln oder sonstige Behältnisse mit festen, pulvrigen, gelartigen oder flüssigen Füllgütern befüllt, insbesondere dosiert befüllt werden können. Je nach Art des Füllgutes sind verschiedene Befüllvorrichtungen erforderlich. So wird regelmäßig ein Wechsel der jeweiligen Befüllvorrichtung bei einem Wechsel einer abzufüllenden Pulverzusammensetzung erforderlich.

### STAND DER TECHNIK

Es ist bekannt, bei Befüllvorrichtungen der vorstehend genannten Art lediglich die jeweils unterschiedlichen Baukomponenten einer Befüllvorrichtung auszuwechseln, wenn das neu abzufüllende Füllgut dies erforderlich macht. Dieses Austauschen ist aufgrund der komplexen Baukonstruktionen solcher Befüllvorrichtungen zeitaufwendig und erfordert qualifiziertes Konstruktionswissen bezüglich der jeweiligen Befüllvorrichtung.

### DARSTELLUNG DER ERFINDUNG

Ausgehend von diesem Stand der Technik liegt der Erfindung die Aufgabe zugrunde, das Anpassen von Befüllvorrichtungen der eingangs genannten Art an das jeweilige Füllgut wirtschaftlich möglichst günstig zu gestalten, ohne dabei in verfahrenstechnischer oder betriebstechnischer Hinsicht Nachteile in Kauf nehmen zu müssen.

Diese Erfindung ist durch die Merkmale des Hauptanspruchs gegeben. Sinnvolle Weiterbildungen der Erfindung sind Gegenstand von sich an diesen Anspruch anschließenden weiteren Ansprüchen.

Die Erfindung geht von der Erkenntnis aus, dass sich derartige Vorrichtungen grundsätzlich in zwei Baugruppen aufteilen lassen. Eine erste Baugruppe beinhaltet eine Vorrichtungsstation zum Zuführen und Bereitstellen der jeweils zu befüllenden Behältnisse. Diese Station ist auch zum Verschließen der befüllten Behältnisse ausgebildet. Die zweite Baugruppe beinhaltet eine Vorrichtungsstation, mit der die durch die erste Vorrichtungsstation bereitgestellten Behältnisse mit dem jeweiligen Füllgut gefüllt werden. Dadurch, dass erfindungsgemäß vorgesehen ist, zumindest eine der beiden Vorrichtungsstationen, und dabei insbesondere die Vorrichtungsstation zum Befüllen der einzelnen Behältnisse mit Füllgut, als austauschbares Modul auszubilden, ist eine Anpassung der beiden Vorrichtungsstationen an das jeweilige Füllgut und an die jeweilige Art von Behältnissen, in denen das Füllgut eingefüllt werden soll, wünschenswert einfach. Dabei können das oder die auszutauschenden Module als jeweils kompaktes Bauteil aus der Befüllvorrichtung herausgenommen und gegen ein entsprechend anderes Modul ausgetauscht werden. Mittels mechanischer Kupplungselemente kann das jeweilige Modul exakt in der Befüllvorrichtung positioniert und gehalten werden. Mittels elektrischer, elektronischer, pneumatischer beziehungsweise sonstiger Steuerungs- und Energieversorgungs-Kupplungselemente kann das Modul dann an den an der Befüllvorrichtung vorhandenen entsprechenden fest eingebauten derartigen Einrichtungen angeschlossen werden.

Jedes Modul kann mit einem fest eingebauten motorischen Antrieb versehen sein. Dadurch lassen sich die erforderlichen Anschlussmaßnahmen beim Austausch der Module ganz wesentlich vereinfachen.

Um ein leichtes Handhaben der austauschbaren Module zu ermöglichen, können dieselben mit Fahrrollen ausgestattet werden. Zum mechanischen Ankoppeln der Module an die Befüllvorrichtung kann vorgesehen sein, das jeweils anzukoppelnde Modul mittels seiner Fahrrollen hochzuheben und in der Befüllvorrichtung abzusenken, um so einen festen Halt des Moduls an der Befüllvorrichtung sicherzustellen. Zum Lösen des Moduls aus der Befüllvorrichtung wäre dann dasselbe erst wieder anzuheben, bevor es aus der Befüllvorrichtung auf seinen Fahrrollen herausgezogen werden könnte.

Um das in der Befüllvorrichtung jeweils vorhandene zumindest eine Modul in der Befüllvorrichtung gegen unbeabsichtigtes Herausziehen zu schützen, kann dasselbe durch ein Verkleidungsteil der Befüllvorrichtung, wie insbesondere durch eine zur Seite schwenkbare Verkleidungstür im eingebauten Zustand hinter der Vorderfront der Befüllvorrichtung sich optisch als fest eingebautes Bauteil präsentieren.

Zusätzlich können obere Verkleidungsteile der Befüllvorrichtung schwenkbar oder klappbar, insbesondere als nach oben kippbare Kippflügel ausgestattet sein, die bei einer optisch durchsichtigen fensterartigen Ausbildung auch im geschlossenen Zustand den Blick in die betriebsgemäß arbeitende Befüllvorrichtung freigeben.

Nach einem auch in der Zeichnung dargestellten Ausführungsbeispiel ist die in der Befüllvorrichtung stationär vorhandene Vorrichtungsstation diejenige Station, die zum Bereitstellen von zu befüllenden Hartgelatinekapseln und zusätzlich auch gleichzeitig zum Verschließen der jeweils befüllten Hartgelatinekapseln ausgebildet ist.

Die austauschbaren Module zum Befüllen, insbesondere zum dosierten Befüllen mit dem ihnen jeweils angepassten Füllgut können als sogenannte Stopf-Fülleinrichtung, Stechheber-Fülleinrichtung oder Walzen-Fülleinrichtung, welche Fülleinrichtungen im Stand der Technik dem Grunde nach technologisch bekannt sind, ausgebildet sein. Mit diesen Fülleinrichtungen kann pulvriges Füllgut in Gelatinekapseln eingefüllt wie insbesondere dosiert eingefüllt werden.

Das austauschbare Modul kann auch als Fülleinrichtung für flüssiges oder für gelartiges oder sogar festes Füllgut ausgebildet sein. Auch solche Fülleinrichtungen sind dem Grunde nach in ihrer funktionellen Ausbildung bekannt.

Um die Befüllvorrichtungen insgesamt ebenfalls mobil auszubilden, können dieselben ebenfalls Fahrrollen besitzen.

Weitere vorteilhafte Ausgestaltungen und Weiterbildungen der Erfindung sind den sonstigen Merkmalen der Ansprüche sowie dem nachstehenden Ausführungsbeispiel zu entnehmen.

### KURZE BESCHREIBUNG DER ZEICHNUNG

Die Erfindung wird im Folgenden anhand des in der Zeichnung dargestellten Ausführungsbeispiels näher beschrieben und erläutert. Es zeigen:
- Fig. 1: eine Befüllvorrichtung nach der Erfindung mit eingebautem Modul zum Abfüllen von Flüssigkeiten und mit bereitstehenden weiteren drei unterschiedlichen Modulen zum Abfüllen von pulvrigem Füllgut,
- Fig. 2: die Befüllvorrichtung nach Fig. 1 mit aufgeschwenkter unterer Tür und hochgeklapptem vorderen Kippflügel sowie mit aus der Befüllvorrichtung entferntem Modul,
- Fig. 3: die Befüllvorrichtung nach Fig. 1 und 2 mit seitlich aufgeschwenkter unterer Tür, hochgeklapptem vorderen und hinteren Kippflügel sowie eingesetztem Modul.

### WEGE ZUM AUSFÜHREN DER ERFINDUNG

Eine Vorrichtung 10 zum Befüllen von Behältnissen, insbesondere von Hartgelatinekapseln besitzt einen Vorrichtungsschrank 12, in den jeweils eine von verschiedenen vier mobilen Befüllstationen 14.1, 14.2, 14.3 oder 14.4 eingesetzt werden können.

In Fig. 1 ist eine Befüllstation 14.1 eingesetzt vorhanden, mit der Flüssigkeiten abgefüllt werden können. Die drei anderen Befüllstationen 14.2, 14.3 und 14.4 dienen zum Abfüllen, wie insbesondere zum dosierten Abfüllen von pulvrigen Füllgütern.

Der Vorrichtungsschrank 12 besitzt eine fest in ihm eingebaute Zuführstation 16, mittels der die jeweils zu befüllenden Behältnisse wie im vorliegenden Fall Hartgelatinekapseln im geöffneten Zustand der jeweiligen Befüllstation 14 zugeführt, und nachdem sie dort mit Füllgut gefüllt worden sind, anschließend wieder verschlossen werden. Eine solche Zuführstation 16 für Hartgelatinekapseln ist dem Grunde nach bekannt. In der Zeichnung angedeutet sind das Bauteil 18, mittels dessen leere Kapseln zugeführt werden, und das Bauteil 20 für die Absaugung der als schlecht befundenen Kapseln, sowie das Bauteil 22, mit der die als gut befundenen Kapseln aus der Vorrichtung ausgestoßen werden. Von der Zuführstation 16 ist schließlich noch das Bauteil 24 mit dem sogenannten Kapselrundlauf schematisiert dargestellt. Diese vorstehend genannten Bauteile ragen von einer Arbeitsplatte 26 nach oben. Unterhalb der Arbeitsplatte 26 ist ein motorischer Antrieb 28 mit Getriebe zum Betreiben der Zuführstation 16 untergebracht.

Bezogen auf die in Fig. 1 sichtbare Vorderseite 30 des Vorrichtungsschrankes 12 ist rechts neben der Zuführstation 16 die Befüllstation 14.1 zum Abfüllen von Flüssigkeiten in die durch die Zuführstation 16 jeweils nacheinander bereitgestellten Hartgelatinekapseln angedeutet. Von dieser Befüllstation 14.1 sind ihr Flüssigkeitsbehälter 32 und ihr Tablettenkessel 34 angedeutet. Diese beiden Bauteile sind oberhalb einer Arbeitsplatte 38 frei zugänglich. Diese Arbeitsplatte 38 ist Teil der Befüllstation 14.1. Die Arbeitsplatte 38 besitzt Stifte 36, die im vorliegenden Beispielsfall in gegenüberliegenden Ecken der Arbeitsplatte 38 nach unten wegstehend vorhanden sind und von denen bei der eingebauten Befüllstation 14.1 ein vorderer Stift 36 dargestellt ist und die 36 von oben in entsprechende zwei Aussparungen in der Arbeitsplatte 26 eingreifen (Fig. 2).

Unterhalb der jeweiligen Arbeitsplatte 38 der Befüllstation 14.1, und Vergleichbares gilt auch für die anderen drei Befüllstationen 14.2, 14.3 und 14.4, ist der motorische Antrieb mit Getriebe in einem entsprechenden Unterschrank 44 vorhanden. Der Unterschrank 44 ist bis auf seinen unteren schmalen Teil, der Fahrrollen 46 freigibt, auf denen die Befüllstation 14.1 verfahren werden kann, durch eine zur Seite schwenkbare Tür 40 optisch verschlossen.

Bezogen auf die Fig. 1 ist im rechten Teil des Vorrichtungsschrankes ein Schaltschrank 48 mit einem Bedienfeld 50 vorhanden. Dieser Schaltschrank 48 enthält die gesamte zum Betrieb der Zuführstation 16 und der jeweiligen Befüllstation 14 erforderlichen elektrischen, elektronischen, pneumatischen und/oder sonstigen Steuerungs- und Energieversorgungs-Elemente.

Der gesamte Vorrichtungsschrank 12 ist mittels gestrichelt angedeuteter Fahrrollen 52 ortsbeweglich ausgebildet. Zum Verschieben des Vorrichtungsschrankes 12 ist an der im vorliegenden Beispielsfall rechten Außenwand 54 eine Griffleiste 56 befestigt. Auch in der gegenüberliegenden, linken Außenwand 58 könnte eine solche Griffleiste vorhanden sein.

Jede der Befüllstationen besitzt in ihrem jeweiligen Unterschrank eine denselben verschließende Tür 60, die aufgeschwenkt werden kann und dann den freien Zugang zu dem in der Befüllstation 14 vorhandenen motorischen Antrieb und Getriebe ermöglicht.

Die Befüllstation 14.2 ist eine sogenannte Stopfstation. Oberhalb ihrer Arbeitsplatte 38.2 ist ein Schneckendosierer 62 für die Pulverzuführung dargestellt. Daneben ist ein Pulvertopf 64 mit zugehöriger Dosiereinrichtung und darüber eine Stopfstempelhalterung 66 dargestellt.

Die Befüllstation 14.3 ist in Form einer Stechheberstation ausgebildet. Dargestellt ist ihr Pulvertopf 70 über ihrer Arbeitsplatte 38.3. Auch sie besitzt einen Schneckendosierer 62 für die Pulverzuführung.

Die Befüllstation 14.4 ist als sogenannte Walzenfüllstation ausgebildet. Von ihr sind die Pulverzuführung 80 und die Füllwalze 82 über ihrer Arbeitsplatte 38.4 dargestellt. Statt der Befüllstation 14.1 könnte auch eine der Befüllstationen 14.2, 14.3,14.4 im Vorrichtungsschrank 12 eingesetzt sein.

Zum Einsetzen der jeweiligen Befüllstation in den Vorrichtungsschrank 12 sind in dessen Arbeitsplatte 26 zwei Löcher 84 so angebracht, dass die Stifte 36 im eingesetzten Zustand der jeweiligen Befüllstation von oben in sie eingreifen können. Außerdem sind im hinteren Bereich des Vorrichtungsschrankes 12 zwei Aussparungen 86 zu erkennen, die Kupplungsorte sind zum gegenseitigen Anschließen der erforderlichen elektrischen, elektronischen, pneumatischen beziehungsweise sonstigen Steuerungs- und Energieversorgungsleitungen der jeweiligen Befüllstation 14.1,14.2,14.3,14.4 mit den entsprechenden Leitungen im Vorrichtungsschrank 12. Zum Austauschen der jeweiligen Befüllstationen 14 wird die im vorliegenden Fall über zwei Scharniere 88 zur Seite schwenkbare Tür 40 vom Vorrichtungsschrank 12 aufgeschwenkt.

Bei der Darstellung gemäß Fig. 3 ist in dem Vorrichtungsschrank 12 die als Stopfstation ausgebildete Befüllstation 14.2 statt der in Fig. 1 eingebauten Befüllstation 14.1 eingesetzt.

Zur freien Zugänglichkeit der oberhalb der Arbeitsplatten 26, 38 vorhandenen Aggregate besitzt der Vorrichtungsschrank 12 einen vorderen und einen hinteren, als Fensterelement jeweils ausgebildeten Kippflügel 90, 92. Bei der in Fig. 3 dargestellten Situation sind die oberhalb der Arbeitsplatten 26, 38 vorhandenen Aggregate sowohl von der Vorderseite als auch von der Rückseite des Vorrichtungsschrankes 12 frei zugänglich.

Die erfindungsgemäße Vorrichtung 10 hat verschiedene Vorteile. So kann das jeweils optimale Füll- beziehungsweise Dosiersystem ohne besondere technisch anspruchsvolle Tätigkeiten auch von einer Hilfsperson schnell und einfach in den Vorrichtungsschrank 12 eingesetzt werden. Der Tausch der mobilen jeweiligen Befüllstationen ist durch die definierten, vorbereiteten mechanischen und funktionellen Schnittstellen einfach und schnell durchzuführen. Bei fehlendem Behältnis, also bei einer Störung im Betrieb der Zuführstation 16, kann die mobile Befüllstation 14 schnell ausgeschaltet beziehungsweise wieder eingeschaltet werden. Dies ist durch die Ausbildung der Schnittstellen zwischen der Zuführstation und der jeweiligen Befüllstation problemlos möglich. Auch die Reinigung der einzelnen Stationen kann örtlich getrennt stattfinden. Maschinenstillstandszeiten reduzieren sich dadurch erheblich. So können die jeweils nicht benötigten, bereitstehenden Befüllstationen 14 gewartet werden, ohne dass dadurch der Betrieb der in dem Vorrichtungsschrank 12 eingebauten Befüllstation unterbrochen werden müsste.

Die module Ausbildung der Befüllstation 14 ermöglicht eine einfache Konzeption abgewandelter, weiterer Befüllstationen. Dies beinhaltet auch, dass in anderen Zuführstationen vergleichbar einfache Schnittstellen und Einrichtungen vorgesehen werden können, um die verschiedenen Befüllstationen mit unterschiedlichen Zuführstationen ebenfalls vergleichsweise einfach integrieren zu können.

## Patentansprüche

1. Vorrichtung (10) zum Befüllen von Behältnissen, insbesondere von Hartgelatinekapseln, mit festen, pulvrigen, gelartigen und/oder flüssigen Füllgütern,
- mit einer Vorrichtungsstation (16) zum Zuführen und Bereitstellen der zu befüllenden Behältnisse,
- mit einer Vorrichtungsstation (14) zum Befüllen der einzelnen Behältnisse mit Füllgut,
- wobei zumindest eine der beiden Vorrichtungsstationen (14, 16) als austauschbares Modul vorhanden ist,
- **dadurch gekennzeichnet, dass**
- mechanische Kupplungselemente (36) zum exakten Positionieren und/oder Halten des Moduls (14,16) vorhanden sind, mittels derer das Modul (14,16) an der Vorrichtung anschließbar ist,
- die Vorrichtungsstation (16) zum Zuführen der Behältnisse auch zum Verschließen der befüllten Behältnisse ausgebildet ist.

2. Vorrichtung nach Anspruch 1,
- **dadurch gekennzeichnet, dass**
- die Vorrichtungsstation (14.1,14.2,14.3,14.4) zum Befüllen der Behältnisse mit Füllgut als austauschbares Modul vorhanden ist.

3. Vorrichtung nach einem der vorstehenden Ansprüche,
- **dadurch gekennzeichnet, dass**
- elektrische, elektronische, pneumatische und/oder sonstige Steuerungs- und Energieversorgungs-Kupplungselemente (86) vorhanden sind, mittels derer das Modul (14) an den entsprechenden fest eingebauten Einrichtungen anschließbar ist.

4. Vorrichtung nach Anspruch 3,
- **dadurch gekennzeichnet, dass**
- das Modul (14) mit an ihm fest eingebautem motorischen Antrieb versehen ist.

5. Vorrichtung nach einem der vorstehenden Ansprüche,
- **dadurch gekennzeichnet, dass**
- an dem Modul (14) Fahrrollen (46) zum Verfahren desselben vorhanden sind.

6. Vorrichtung nach Anspruch 5,
- **dadurch gekennzeichnet, dass**
- das Modul (14) mittels der Fahrrollen (46) anhebbar und absenkbar ist.

7. Vorrichtung nach Anspruch 6,
- **dadurch gekennzeichnet, dass**
- das Modul (14) mittels der Fahrrollen (46) pneumatisch anhebbar und absenkbar ist.

8. Vorrichtung nach einem der vorstehenden Ansprüche,
- **dadurch gekennzeichnet, dass**
- zur Seite und/oder nach oben schwenkbare Verkleidungsteile als Türen (40, 60) und/oder Fenster (90, 92) vorhanden sind.

9. Vorrichtung nach Anspruch 8,
- **dadurch gekennzeichnet, dass**
- derartige Türen (40) und/oder Fenster (90, 92) auf der Vorder- und/oder Rückseite des Vorrichtungsschrankes (12) der Vorrichtung (10) vorhanden sind.

10. Vorrichtung nach einem der vorstehenden Ansprüche,
- **dadurch gekennzeichnet, dass**
- die stationäre Vorrichtungsstation (16) zum Bereitstellen von zu befüllenden Hartgelatinekapseln ausgebildet ist.

11. Vorrichtung nach Anspruch 10,
- **dadurch gekennzeichnet, dass**
- das Modul (14) zum Befüllen, insbesondere zum dosierten Befüllen mit einem bestimmten Füllgut ausgebildet ist.

12. Vorrichtung nach Anspruch 11,
- **dadurch gekennzeichnet, dass**
- das Befüll-Modul (14) als eine Stopf-Stechheber- oder Walzen-Fülleinrichtung (14.2,14.3,14.4) jeweils für pulvriges Füllgut ausgebildet ist.

13. Vorrichtung nach Anspruch 11,
- **dadurch gekennzeichnet, dass**
- das Befüll-Modul (14) als eine Fülleinrichtung (14.1) für festes, gelartiges oder flüssiges Füllgut ausgebildet ist.

14. Vorrichtung nach einem der vorstehenden Ansprüche,
- **dadurch gekennzeichnet, dass**
- sie auf feststellbaren Rollen (52) insgesamt verfahrbar ausgebildet ist.

## Claims

1. Apparatus (10) for filling containers, in particular hard gelatin capsules, with solid, powdery, gel-like and/or liquid filling materials,
- having an apparatus station (16) feeding and providing the containers to be filled,
- having an apparatus station (14) for filling the individual containers with filling material,
- at least one of the two apparatus stations (14, 16) being present as an exchangeable module,
- **characterized in that**
- mechanical coupling elements (36) for the precise positioning and/or holding of the module (14, 16) are present, by means of which the module (14, 16) can be connected to the apparatus,
- the apparatus station (16) for feeding the containers is also configured for the sealing of the filled containers.

2. Apparatus according to Claim 1,
- **characterized in that**
- the apparatus station (14.1, 14.2, 14.3, 14.4) for filling the containers with filling material is present as an exchangeable module.

3. Apparatus according to one of the preceding claims,
- **characterized in that**
- electrical, electronic, pneumatic and/or other control and power supply coupling elements (86) are present, by means of which the module (14) can be connected to the corresponding, fixedly installed devices.

4. Apparatus according to Claim 3,
- **characterized in that**
- the module (14) is provided with a fixedly installed motor drive.

5. Apparatus according to one of the preceding claims,
- **characterized in that**
- castors (46) are present on the module (14) for the transportation thereof.

6. Apparatus according to Claim 5,
- **characterized in that**
- the module (14) can be raised and lowered by means of the castors (46).

7. Apparatus according to Claim 6,
- **characterized in that**
- the module (14) can be raised and lowered pneumatically by means of the castors (46).

8. Apparatus according to one of the preceding claims,
- **characterized in that**
- side-swinging or upward-swinging casing parts are present as doors (40, 60) and/or windows (90, 92).

9. Apparatus according to Claim 8,
- **characterized in that**
- such doors (40) and/or windows (90, 92) are present on the front and/or rear side of the apparatus cabinet (12) of the apparatus (10).

10. Apparatus according to one of the preceding claims,
- **characterized in that**
- the stationary apparatus station (16) is configured for the provision of hard gelatin capsules to be filled.

11. Apparatus according to Claim 10,
- **characterized in that**
- the module (14) is configured for the filling, in particular for the metered filling, with a specific filling material.

12. Apparatus according to Claim 11,
- **characterized in that**
- the filling module (14) is configured as a packing, pipette or roller filling device (14.2, 14.3, 14.4), in each case for powdery filling material.

13. Apparatus according to Claim 11,
- **characterized in that**
- the filling module (14) is configured as a filling device (14.1) for solid, gel-like or liquid filling material.

14. Apparatus according to one of the preceding claims,
- **characterized in that**
- it is configured such that it is transportable in its entirety on fixable castors (52).

## Revendications

1. Dispositif (10) d'emplissage de conteneurs, notamment de capsules de gélatine dure, à l'aide de substances d'emplissage solides, pulvérulentes, gélatineuses et/ou liquides, comprenant
- un poste (16) d'amenée et de préparation des conteurs devant être emplis,
- et un poste (14) d'emplissage des conteneurs individuels par une substance d'emplissage,
- sachant qu'au moins l'un des deux postes (14, 16) revêt la forme d'un module remplaçable,
- **caractérisé**
- **par** la présence d'éléments mécaniques d'accouplement (36) en vue du positionnement et/ou de la retenue exact(e)(s) dudit module (14, 16), et au moyen desquels ledit module (14, 16) peut être raccordé au dispositif,
- le poste (16) d'amenée des conteneurs étant également réalisé en vue d'obturer les conteneurs emplis.

2. Dispositif selon la revendication 1,
- **caractérisé par le fait**
- **que** le poste (14.1, 14.2, 14.3, 14.4), affecté à l'emplissage des conteneurs par une substance d'emplissage, revêt la forme d'un module remplaçable.

3. Dispositif selon l'une des revendications précédentes,
- **caractérisé**
- **par** la présence d'éléments (86) électriques, électroniques, pneumatiques et/ou autres éléments de commande et d'alimentation en énergie, au moyen desquels le module (14) peut être raccordé aux systèmes correspondants à intégration fixe.

4. Dispositif selon la revendication 3,
- **caractérisé par le fait**
- **que** le module (14) est pourvu d'un entraînement motorisé intégré rigidement dans ledit module.

5. Dispositif selon l'une des revendications précédentes,
- **caractérisé**
- **par** la présence, sur le module (14), de roulettes (46) affectées au déplacement de ce dernier.

6. Dispositif selon la revendication 5,
- **caractérisé par le fait**
- **que** le module (14) peut être soulevé et abaissé au moyen des roulettes (46).

7. Dispositif selon la revendication 6,
- **caractérisé par le fait**
- **que** le module (14) peut être soulevé et abaissé pneumatiquement au moyen des roulettes (46).

8. Dispositif selon l'une des revendications précédentes,
- **caractérisé**
- **par** la présence de parties de chemisage pouvant pivoter de côté et/ou vers le haut, en tant que portes (40, 60) et/ou que volets d'occultation (90, 92).

9. Dispositif selon la revendication 8,
- **caractérisé par le fait**
- **que** des portes (40) et/ou des volets d'occultation (90, 92) du type précité sont présent(e)s sur la (les) face(s) antérieure(s) et/ou postérieure(s) du magasin (12) dudit dispositif (10).

10. Dispositif selon l'une des revendications précédentes,
- **caractérisé par le fait**
- **que** le poste fixe (16) est réalisé en vue de la mise à disposition de capsules de gélatine dure devant être emplies.

11. Dispositif selon la revendication 10,
- **caractérisé par le fait**
- **que** le module (14) est réalisé en vue de l'emplissage, notamment en vue de l'emplissage dosé à l'aide d'une substance d'emplissage déterminée.

12. Dispositif selon la revendication 11,
- **caractérisé par le fait**
- **que** le module d'emplissage (14) est réalisé sous la forme d'un système (14.2, 14.3, 14.4) de bourrage, d'échantillonnage ou d'emplissage à rouleau, respectivement affecté à une substance d'emplissage pulvérulente.

13. Dispositif selon la revendication 11,
- **caractérisé par le fait**
- **que** le module d'emplissage (14) est réalisé sous la forme d'un système d'emplissage (14.1) affecté à une substance d'emplissage solide, gélatineuse ou liquide.

14. Dispositif selon l'une des revendications précédentes,
- **caractérisé par le fait**
- **qu'**il est réalisé, dans son ensemble, avec faculté de déplacement sur des roulettes fixes (52).
